# FASCICULE DE BREVET EUROPEEN

(11) **EP 3 205 613 B1**
(45) Date de publication et mention de la délivrance du brevet: **27.04.2022**
(21) Numéro de dépôt: 17155723.4
(22) Date de dépôt: 10.02.2017
(51) Int. Cl.: B65H 45/08, B65H 45/28, B65H 18/28

(54) **PROCEDE DE FABRICATION D'UNE BOBINE D'UNE BANDE DE PAPIER PLIÉE DESTINÉE A LA REALISATION DE NOTICES, ET BOBINE CORRESPONDANTE**
HERSTELLUNGSVERFAHREN EINER SPULE FÜR EIN GEFALTETES PAPIERBAND FÜR DIE HERSTELLUNG VON BEIPACKZETTELN, UND ENTSPRECHENDE SPULE
A METHOD OF MANUFACTURING A COIL OF A FOLDED PAPER WEB FOR THE PRODUCTION OF LEAFLETS, AND CORRESPONDING COIL

(30) Priorité: 10.02.2016 FR 1651075
(43) Date de publication de la demande: 16.08.2017
(73) Titulaire: Imprimerie Tonnellier, 14110 Conde-sur-Noireau (FR)
(72) Inventeur: TOURNIER, Pierre Marc, 14110 CONDE SUR NOIREAU (FR); DUQUESNE, Benoit, 14110 CONDE SUR NOIREAU (FR)
(74) Mandataire: Lavoix

(56) Documents cités:
- FR-A1- 2 846 954
- JP-A- 2001 232 973
- US-A- 5 323 587

## Description

La présente invention concerne un procédé de fabrication d'une bobine comportant une bande de papier imprimée enroulée sur elle-même. La bande de papier présente des portions successives longitudinalement destinées à devenir, une fois découpées, des notices d'utilisation d'un produit pharmaceutique ou cosmétique.

L'invention concerne aussi un procédé d'obtention des notices elles-mêmes, et un procédé d'insertion des notices dans une boîte contenant le produit pharmaceutique ou cosmétique.

L'invention concerne aussi la bobine et la notice correspondantes, ainsi que l'ensemble comportant la boîte, le produit et une telle notice insérée dans la boîte.

Il est connu de réaliser des notices en pliant longitudinalement une bande de papier de manière à obtenir des volets qui se superposent, voir les documents JP 2001-232973 A et FR2846954 A1. Il est également connu d'ajouter des volets ou des feuillets par collage. L'ensemble obtenu est en général plié transversalement pour obtenir une notice pliée. La notice est ensuite insérée dans la boîte.

Toutefois, l'insertion s'avère parfois délicate à réaliser, notamment lorsque les notices ont un grand format ou comportent un grand nombre de feuillets.

Un but de l'invention est donc de remédier à cet inconvénient, c'est-à-dire en particulier de fournir un procédé de fabrication d'une bobine ou d'une notice, tel que l'insertion de la notice soit plus aisée.

A cet effet, l'invention a pour objet un procédé selon la revendication 1.

Selon des modes particuliers de réalisation, le procédé est défini selon l'une quelconque des revendications 2 à 5.

L'invention concerne également une bobine selon la revendication 6. Selon des modes particuliers de réalisation, la bobine est définie selon quelconque des revendications 7 à 8.

On décrit aussi une notice destinée être introduite dans une boîte contenant un produit pharmaceutique ou cosmétique, la notice comportant une feuille de papier pliée imprimée, la feuille de papier pliée s'étendant selon une direction longitudinale,
la feuille de papier pliée comportant une portion principale, et deux volets respectivement séparés de la portion principale par deux plis longitudinaux, les plis longitudinaux délimitant deux bords de la feuille de papier pliée, les bords étant opposés selon une direction transversale sensiblement perpendiculaire à la direction longitudinale et à une direction d'épaisseur de la feuille de papier pliée, les volets se situant contre la portion principale, la feuille de papier pliée comportant une zone intermédiaire située transversalement entre les volets et ne comportant qu'une seule épaisseur de papier, la feuille de papier pliée étant en outre optionnellement pliée selon une ou plusieurs lignes transversales.

L'invention concerne enfin un ensemble selon la revendication 9.

L'invention sera mieux comprise à la lecture de la description qui va suivre, donnée uniquement à titre d'exemple et faite en se référant aux dessins annexés sur lesquels :
- la figure 1 est un diagramme représentant les étapes d'un procédé selon l'invention,
- la figure 2 est une vue schématique, en perspective, d'une bobine de papier imprimée utilisée au début du procédé représenté sur la figure 1,
- la figure 3 est une vue schématique illustrant l'étape de pliage longitudinal du procédé représenté sur la figure 1,
- la figure 4 est une vue schématique montrant la structure de la bande de papier à l'issue l'étape de pliage longitudinal du procédé représenté sur la figure 1,
- la figure 5 est une vue schématique montrant la structure de la bande de papier à l'issue d'une variante de l'étape de pliage longitudinal du procédé représenté sur la figure 1,
- la figure 6 est une vue schématique, en perspective, d'une bobine obtenue à l'issue de l'étape d'enroulement du procédé représenté sur la figure 1,
- la figure 7 est une vue schématique d'une notice obtenu à l'issue de l'étape de découpage transversal du procédé représenté sur la figure 1, et
- la figure 8 est une vue schématique illustrant l'étape d'insertion de la notice du procédé représenté sur la figure 1.

En référence aux figures, on décrit un procédé de fabrication selon l'invention (figure 1), ainsi qu'une bobine B2 selon l'invention (figure 6), une notice N (figures 7 et 8), et un ensemble 1 selon l'invention (figure 8).

Comme visible sur la figure 1, le procédé comprend une étape 10 d'obtention d'une bobine B1 représentée sur la figure 2.

La bobine B1 comprend une bande de papier 12. La bande de papier 12 est imprimée et s'étend, lorsqu'elle est dépliée, selon une direction longitudinale L. La bande de papier 12 comporte des portions 12A, 12B, 12C... successives longitudinalement, dont trois seulement sont représentées sur la figure 2 par commodité.

On définit également une direction d'épaisseur E de de la bande de papier 12 perpendiculaire à la direction longitudinale L, et une direction transversale T perpendiculaire à la direction longitudinale L et à la direction d'épaisseur E.

La bobine B1 est par exemple obtenue en déroulant une bande de papier (non représentée), en imprimant la bande de papier déroulée, puis en bobinant la bande de papier imprimée.

Les portions 12A, 12B, 12C sont destinées à devenir des notices N telles que celle représentée sur les figures 7 et 8.

Le procédé comprend ensuite une étape 20 de déroulement de la bande de papier 12 et une étape 30 de pliage illustrée sur la figure 3.

A l'issue de l'étape 20 de déroulement, on obtient la bande de papier 12 telle que représentée en partie gauche de la figure 3. On comprend que les étapes 10 et 20 d'obtention de la bobine B1 et de déroulement sont optionnelles. En variante, on pourrait partir directement de la bande de papier 12 imprimée.

Le pliage de l'étape 30 se fait selon au moins deux plis longitudinaux 32 pour obtenir une bande de papier pliée 34.

Comme visible sur les figures 3 et 4, la bande de papier pliée 34 comprend une portion principale 36, et deux volets 38 simples. La bande de papier pliée 34 comprend aussi une zone intermédiaire 39 située transversalement entre les volets 38 et ne comportant qu'une seule épaisseur de papier.

Les plis longitudinaux 32 forment deux bords transversalement opposés de la bande de papier pliée 34.

Les volets 38 ne recouvrent pas la zone intermédiaire 39.

Les volets 38 sont « simples » en ce sens qu'ils ne comportent qu'une seule épaisseur de papier.

Selon une variante représentée sur la figure 5, les volets 38 sont multiples, par exemple en raison de la présence de plis longitudinaux supplémentaires 32A.

Les volets 38 sont rabattus contre la portion principale 36 et sont avantageusement situés du même côté de la portion principale selon la direction d'épaisseur E.

Selon une variante non représentée, l'un des volets 38 est repliée de l'autre côté de la portion principale 36.

La zone intermédiaire 39 est avantageusement située à égale distance des bords formés par les plis longitudinaux 32. La zone intermédiaire 39 présente par exemple une largueur E1 constante selon la direction transversale T.

Puis le procédé comprend une étape d'enroulement de la bande de papier pliée 34 pour obtenir la bobine B2 de bande pliée représentée sur la figure 6. Les caractéristiques structurelles de la bobine B2 se déduisent de celles de la bande de papier pliée 34 représentée sur les figures 3 et 4.

Optionnellement, le procédé comprend une étape 50 de déroulement de la bobine B2 pour obtenir un ruban 52 (figure 6) et une étape 60 de découpage transversal pour obtenir la notice N (figure 7).

Le découpage se fait selon la direction transversale T à intervalles réguliers pour isoler les portions 12A, 12B, 12C... successives déjà mentionnées et obtenir une pluralité de notices analogues à la notice N représentée.

Toujours optionnellement, le procédé comprend une étape 70 de pliage selon une ou plusieurs lignes 72 sensiblement parallèles à la direction transversale T. Le pliage définit plusieurs pans 74 de bande pliée.

Le pliage transversal permet de superposer les pans 74 comme représenté sur la figure 8.

La superposition fait que l'épaisseur de la zone intermédiaire 39 est multipliée par le nombre de pans 74, mais reste inférieure à celle des volets 38 repliés sur eux-mêmes.

Dans l'exemple représenté, la zone intermédiaire 39 comporte une épaisseur de papier qui est la moitié de celle des volets 38.

Le procédé comprend enfin une étape 80 optionnelle d'insertion de la notice N dans une boîte 82 à l'aide d'un produit pharmaceutique 84, afin d'obtenir l'ensemble 1 (non représenté, mais qui se déduit de la figure 8 par insertion de la notice N et du produit 84 dans la boîte 82).

Par produit 84 pharmaceutique ou cosmétique, on entend ici un ou plusieurs produits conditionnés, par exemple sous la forme d'une ou plusieurs plaquettes 85 alvéolée(s) comportant des comprimés 86. En variante, le produit 84 est un sachet, un tube, ou tout conteneur connu en soi d'un médicament ou d'un produit cosmétique.

Comme représenté sur la figure 8, la notice N est insérée dans la boîte 82 en déplaçant le produit 84 par rapport à la boîte 82 selon une flèche F1, avantageusement selon la direction d'épaisseur E. Ceci a pour effet de faire fléchir la notice N selon un axe de flexion F sensiblement longitudinal et situé dans la zone intermédiaire 39. La notice N, une fois fléchie entoure partiellement le produit 84.

La zone intermédiaire 39 étant moins épaisse (contenant moins de papier dans le sens de l'épaisseur), elle fléchit facilement.

Ainsi, grâce aux caractéristiques décrites ci-dessus, le procédé de fabrication est tel que l'insertion de la notice est plus aisée.

L'emplacement de la zone intermédiaire 39 et sa largeur E1 sont avantageusement adaptés en fonction de la nature du produit 84 pharmaceutique ou cosmétique.

## Revendications

1. Procédé de fabrication comprenant les étapes suivantes :
- obtention d'une bande de papier (12) imprimée s'étendant selon une direction longitudinale (L), la bande de papier (12) comportant des portions (12A, 12B, 12C) successives longitudinalement, chaque portion étant destinée à devenir une notice (N) introduite dans une boîte (82) contenant un produit (84) pharmaceutique ou cosmétique, et
- pliage de la bande de papier (12) selon au moins deux plis longitudinaux (32) pour obtenir une bande de papier pliée (34), le pliage formant une portion principale (36), et deux volets (38) respectivement séparés de la portion principale (36) par les deux plis longitudinaux (32), les deux plis longitudinaux (32) délimitant deux bords de la bande de papier pliée (34), les deux bords étant opposés selon une direction transversale (T) sensiblement perpendiculaire à la direction longitudinale (L) et à une direction d'épaisseur (E) de la bande de papier pliée (34), les volets (38) étant rabattus contre la portion principale (36), la bande de papier pliée (34) comportant une zone intermédiaire (39) située transversalement entre les volets (38) et ne comportant qu'une seule épaisseur de papier,
**caractérisé en ce qu'**il comprend en outre l'étape suivante :
- enroulement sur elle-même de la bande de papier pliée (34) pour former une bobine (B2) de bande pliée.

2. Procédé de fabrication selon la revendication 1, dans lequel les volets (38) sont rabattus sur un même côté de la portion principale (36) selon la direction d'épaisseur (E).

3. Procédé de fabrication selon la revendication 1 ou 2, dans lequel la zone intermédiaire (39) se situe sensiblement à égale distance des deux bords de la bande de papier pliée (34).

4. Procédé de fabrication selon l'une quelconque des revendications 1 à 3, comportant en outre les étapes suivantes :
- déroulement de la bobine (B2) de bande pliée pour obtenir un ruban (52),
- découpage du ruban (52) selon la direction transversale (T) pour séparer les portions successives (12A, 12B, 12C) longitudinalement et obtenir les notices (N), et
- optionnellement pliage de chaque notice (N) selon une ou plusieurs lignes (72) transversales.

5. Procédé de fabrication selon la revendication 4, comportant en outre une insertion de la notice (N) dans la boîte (82), la notice (N) étant poussée à l'intérieur de la boîte (82) par un déplacement dudit produit (84) par rapport à la boîte (82), l'insertion provoquant un fléchissement spontané de la notice (N) selon un axe longitudinal (F) passant par la zone intermédiaire (39), la notice (N) se refermant partiellement autour du produit (84) du fait du fléchissement.

6. Bobine (B2) comportant une bande de papier pliée (34), et enroulée sur elle-même, la bande de papier pliée (34) étant imprimée et comportant des portions successives (12A, 12B, 12C) selon une direction longitudinale (L), chaque portion (12A, 12B, 12C) étant destinée à devenir une notice (N) introduite dans une boîte (82) contenant un produit (84) pharmaceutique ou cosmétique,
la bande de papier pliée (34) comportant au moins deux plis longitudinaux (32), une portion principale (36), et deux volets (38) respectivement séparés de la portion principale (36) par les deux plis longitudinaux (32), les deux plis longitudinaux (32) délimitant deux bords de la bande de papier pliée (34), les bords étant opposés selon une direction transversale (T) sensiblement perpendiculaire à la direction longitudinale (L) et à une direction d'épaisseur (E) de la bande de papier pliée (34), les volets (38) se situant contre la portion principale (36),
**caractérisée en ce que** la bande de papier pliée (34) comporte une zone intermédiaire (39) située transversalement entre les volets (38) et ne comporte qu'une seule épaisseur de papier.

7. Bobine (B2) selon la revendication 6, dans laquelle les volets (38) sont situés sur un même côté de la portion principale (36) selon la direction d'épaisseur (E).

8. Bobine (B2) selon la revendication 6 ou 7, dans laquelle la zone intermédiaire (39) se situe sensiblement à égale distance des deux bords de la bande de papier pliée (34).

9. Ensemble (1) d'une boîte (82) comportant un produit (84) pharmaceutique ou cosmétique et d'une notice (N) située à l'intérieur de la boîte (82),
l'ensemble étant susceptible d'être obtenu par un procédé selon la revendication 5,
la notice (N) comportant une feuille de papier pliée (34) imprimée, la feuille de papier pliée (34) s'étendant selon une direction longitudinale (L),
la feuille de papier pliée (34) comportant une portion principale (36), et deux volets (38) respectivement séparés de la portion principale (36) par deux plis longitudinaux (32), les plis longitudinaux (32) délimitant deux bords de la feuille de papier pliée (34), les bords étant opposés selon une direction transversale (T) sensiblement perpendiculaire à la direction longitudinale (L) et à une direction d'épaisseur (E) de la feuille de papier pliée (34), les volets (38) se situant contre la portion principale (36), la feuille de papier pliée (34) comportant une zone intermédiaire (39) située transversalement entre les volets (38) et ne comportant qu'une seule épaisseur de papier, la feuille de papier pliée (34) étant en outre optionnellement pliée selon une ou plusieurs lignes (72) transversales, et
la notice (N) étant fléchie selon un axe longitudinal (F) passant par la zone intermédiaire (39) et refermée partiellement autour du produit (84) du fait du fléchissement.

## Patentansprüche

1. Herstellungsverfahren, umfassend die folgenden Schritte:
- Erlangen eine bedruckte Papierbahn (12), die sich in einer Längsrichtung (L) erstreckt, die Papierbahn (12) umfassend in Längsrichtung aufeinanderfolgende Abschnitte (12A, 12B, 12C), wobei jeder Abschnitt dazu bestimmt ist, ein Beipackzettel (N) zu werden, der in eine Schachtel (82) eingeführt wird, die ein pharmazeutisches oder kosmetisches Produkt (84) enthält, und
- Falten der Papierbahn (12) gemäß mindestens zwei Längsfaltungen (32), um eine gefaltete Papierbahn (34) zu erlangen, wobei die Faltung einen Hauptabschnitt (36) bildet, und zwei Klappen (38), die jeweils durch die zwei Längsfaltungen (32) von dem Hauptabschnitt (36) getrennt sind, wobei die zwei Längsfaltungen (32) zwei Ränder der gefalteten Papierbahn (34) begrenzen, wobei die zwei Ränder in einer Querrichtung (T) gegenüberliegen, die im Wesentlichen senkrecht zu der Längsrichtung (L) und zu einer Stärkenrichtung (E) des gefalteten Papierstreifens (34) ist, wobei die Klappen (38) gegen den Hauptabschnitt (36) umgeklappt sind, wobei die gefaltete Papierbahn (34) eine Zwischenzone (39) umfasst, die sich quer zwischen den Klappen (38) befindet und nur eine einzige Papierstärke umfasst,
**dadurch gekennzeichnet, dass** es ferner den folgenden Schritt umfasst:
- Aufwickeln der gefalteten Papierbahn (34) auf sich selbst, um eine Rolle (B2) aus gefalteter Bahn zu bilden.

2. Herstellungsverfahren nach Anspruch 1, wobei die Klappen (38) auf einer gleichen Seite des Hauptabschnitts (36) entlang der Stärkenrichtung (E) umgeklappt werden.

3. Herstellungsverfahren nach Anspruch 1 oder 2, wobei der Zwischenbereich (39) im Wesentlichen gleich weit von den zwei Rändern der gefalteten Papierbahn (34) entfernt ist.

4. Herstellungsverfahren nach einem der Ansprüche 1 bis 3, ferner umfassend die folgenden Schritte:
- Abwickeln der Spule (B2) aus gefaltetem Band, um einen Streifen (52) zu erlangen,
- Schneiden des Streifens (52) entlang der Querrichtung (T), um die aufeinanderfolgenden Abschnitte (12A, 12B, 12C) in Längsrichtung zu trennen und die Beipackzettel (N) zu erlangen, und
- optional Falten von jedem Beipackzettel (N) entlang einer oder mehrerer Querlinien (72).

5. Herstellungsverfahren nach Anspruch 4, ferner umfassend ein Einfügen des Beipackzettels (N) in die Schachtel (82), wobei der Beipackzettel (N) durch eine Verschiebung des Produkts (84) in Bezug auf die Schachtel (82) in das Innere der Schachtel (82) gedrückt wird, wobei das Einfügen eine spontane Biegung des Beipackzettels (N) entlang einer Längsachse (F), die durch den Zwischenbereich (39) verläuft, bewirkt, wobei sich der Beipackzettel (N) aufgrund der Biegung teilweise um das Produkt (84) herum schließt.

6. Spule (B2), umfassend eine gefaltete Papierbahn (34), die auf sich selbst aufgewickelt ist, wobei die gefaltete Papierbahn (34) bedruckt ist und aufeinanderfolgende Abschnitte (12A, 12B, 12C) entlang einer Längsrichtung (L) umfasst, wobei jeder Abschnitt (12A, 12B, 12C) dazu bestimmt ist, ein Beipackzettel (N) zu werden, der in eine Schachtel (82) eingeführt wird, die ein pharmazeutisches oder kosmetisches Produkt (84) enthält,
der gefaltete Papierstreifen (34) mindestens zwei Längsfaltungen (32), einen Hauptabschnitt (36) und zwei Klappen (38) umfasst, die jeweils durch die zwei Längsfaltungen (32) von dem Hauptabschnitt (36) getrennt sind, wobei die zwei Längsfaltungen (32) zwei Ränder der gefalteten Papierbahn (34) begrenzen, wobei die Ränder in einer Querrichtung (T), die im Wesentlichen senkrecht zu der Längsrichtung (L) und zu einer Stärkenrichtung (E) der gefalteten Papierbahn (34) ist, einander gegenüberliegen, wobei die Klappen (38) an dem Hauptabschnitt (36) anliegen,
**dadurch gekennzeichnet, dass** die gefaltete Papierbahn (34) einen Zwischenbereich (39) aufweist, der sich quer zwischen den Klappen (38) befindet und nur eine einzige Papierstärke umfasst.

7. Spule (B2) nach Anspruch 6, wobei die Klappen (38) auf einer gleichen Seite des Hauptabschnitts (36) entlang der Stärkenrichtung (E) angeordnet sind.

8. Spule (B2) nach Anspruch 6 oder 7, wobei der Zwischenbereich (39) im Wesentlichen gleich weit von den zwei Rändern der gefalteten Papierbahn (34) entfernt ist.

9. Einheit (1) aus einer Schachtel (82), umfassend ein pharmazeutisches oder kosmetisches Produkt (84), und einen Beipackzettel (N), der sich im Inneren der Schachtel (82) befindet,
wobei die Einheit durch ein Verfahren nach Anspruch 5 erlangt werden kann,
wobei der Beipackzettel (N) einen bedruckten gefalteten Papierbogen (34) umfasst, wobei sich der gefaltete Papierbogen (34) in einer Längsrichtung (L) erstreckt,
der gefaltete Papierbogen (34) einen Hauptabschnitt (36) und zwei Klappen (38) umfasst, die jeweils durch zwei Längsfaltungen (32) von dem Hauptabschnitt (36) getrennt sind, wobei die Längsfaltungen (32) zwei Ränder des gefalteten Papierbogens (34) begrenzen, wobei die Ränder in einer Querrichtung (T), die im Wesentlichen senkrecht zu der Längsrichtung (L) und zu einer Stärkenrichtung (E) des gefalteten Papierbogens (34) ist, einander gegenüberliegen, die Klappen (38) an dem Hauptabschnitt (36) anliegen, wobei das gefaltete Papierblatt (34) einen Zwischenbereich (39) aufweist, der quer zwischen den Klappen (38) ist und nur eine einzige Papierstärke umfasst, wobei das gefaltete Papierblatt (34) ferner optional entlang einer oder mehrerer Querlinien (72) gefaltet ist, und
wobei der Beipackzettel (N) entlang einer Längsachse (F), die durch den Zwischenbereich (39) verläuft, gebogen und aufgrund der Biegung teilweise um das Produkt (84) geschlossen ist.

## Claims

1. A manufacturing method, comprising the following steps:
- obtaining a printed paper web (12) extending in a longitudinal direction (L), the paper web (12) comprising longitudinally successive portions (12A, 12B, 12C), each portion being intended to become a leaflet (N) inserted in a box (82) containing a pharmaceutical or cosmetic product (84), and
- folding the paper web (12) along at least two longitudinal folds (32) to obtain a folded paper web (34), the folding forming a main portion (36), and two flaps (38) respectively separated from the main portion (36) by the two longitudinal folds (32), the two longitudinal folds (32) delimiting two edges of the folded paper web (34), the two edges being opposite each other in a transverse direction (T) substantially perpendicular to the longitudinal direction (L) and to a thickness direction (E) of the folded paper web (34), the flaps (38) being folded back against the main portion (36), the folded paper web (34) comprising an intermediate zone (39) situated transversely between the flaps (38) and comprising only a single thickness of paper,
**characterised in that** it further comprises the following step:
- the folded paper web (34) is wound onto itself to form a roll (B2) of folded web.

2. The manufacturing method according to claim 1, wherein the flaps (38) are folded down on the same side of the main portion (36) along the thickness direction (E).

3. The manufacturing method according to claim 1 or 2, wherein the intermediate zone (39) is located substantially equidistant from the two edges of the folded paper web (34).

4. The manufacturing method according to any of claims 1 to 3, further comprising the following steps:
- unwinding the reel (B2) of folded tape to obtain a ribbon (52),
- cutting the ribbon (52) along the transverse direction (T) to separate the successive portions (12A, 12B, 12C) longitudinally and obtain the leaflets (N), and
- optionally folding each leaflet (N) along one or more transverse lines (72).

5. The manufacturing method according to claim 4, further comprising inserting the leaflet (N) into the box (82), the leaflet (N) being pushed into the box (82) by moving said product (84) relative to the box (82), the insertion causing spontaneous flexing of the leaflet (N) along a longitudinal axis (F) passing through the intermediate zone (39), the leaflet (N) partially closing around the product (84) as a result of the flexing.

6. A reel (B2) comprising a folded paper web (34), and wound on itself, the folded paper web (34) being printed and comprising successive portions (12A, 12B, 12C) in a longitudinal direction (L), each portion (12A, 12B, 12C) being intended to become a leaflet (N) inserted into a box (82) containing a pharmaceutical or cosmetic product (84),
the folded paper web (34) comprising at least two longitudinal folds (32), a main portion (36), and two flaps (38) respectively separated from the main portion (36) by the two longitudinal folds (32), the two longitudinal folds (32) delimiting two edges of the folded paper web (34) the edges being opposite each other in a transverse direction (T) substantially perpendicular to the longitudinal direction (L) and to a thickness direction (E) of the folded paper web (34), the flaps (38) being located against the main portion (36),
**characterised in that** the folded paper web (34) has an intermediate zone (39) located transversely between the flaps (38) and has only one paper thickness.

7. The reel (B2) according to claim 6, wherein the flaps (38) are folded down on the same side of the main portion (36) along the thickness direction (E).

8. The reel (B2) according to claim 6 or 7, wherein the intermediate zone (39) is located substantially equidistant from the two edges of the folded paper web (34).

9. An assembly (1) of a box (82) containing a pharmaceutical or cosmetic product (84) and a leaflet (N) located within the box (82),
the assembly being obtainable by a method according to claim 5,
the leaflet (N) comprising a printed folded sheet of paper (34), the folded sheet of paper (34) extending in a longitudinal direction (L),
the folded sheet of paper (34) comprising a main portion (36), and two flaps (38) respectively separated from the main portion (36) by two longitudinal folds (32), the longitudinal folds (32) delimiting two edges of the folded sheet of paper (34), the edges being opposite each other in a transverse direction (T) substantially perpendicular to the longitudinal direction (L) and to a thickness direction (E) of the folded sheet of paper (34) the flaps (38) being located against the main portion (36), the folded sheet of paper (34) comprising an intermediate zone (39) located transversely between the flaps (38) and comprising only one thickness of paper, the folded sheet of paper (34) being optionally further folded along one or more transverse lines (72), and
the leaflet (N) being bent along a longitudinal axis (F) passing through the intermediate zone (39) and partially closed around the product (84) as a result of the flexing.
